# EUROPÄISCHE PATENTSCHRIFT

(11) **EP 0 212 036 B1**
(45) Veröffentlichungstag und Bekanntmachung des Hinweises auf die Patenterteilung: **31.01.1990**
(21) Anmeldenummer: 85810378.1
(22) Anmeldetag: 19.08.1985
(51) Int. Cl.: E01C 5/00

(54) **Rasenverbundstein**
Interconnecting stone for lawn
Pierre interconnectable pour gazon

(43) Veröffentlichungstag der Anmeldung: 04.03.1987
(73) Patentinhaber: Scheiwiller, Rolf, CH-6052 Hergiswil (CH)
(72) Erfinder: Scheiwiller, Rolf, CH-6052 Hergiswil (CH)
(74) Vertreter: Seehof, Michel

(56) Entgegenhaltungen:
- EP-A- 0 114 263
- AT-B- 339 944
- DE-A- 2 519 225
- DE-A- 2 900 852
- DE-B- 1 534 382
- DE-U- 7 102 691
- DE-U- 7 509 034
- DE-U- 7 640 808
- DE-U- 8 302 622
- DE-U- 8 309 765
- FR-A- 2 550 247

## Beschreibung

Die Erfindung bezieht sich auf einen Rasenverbundstein mit mindestens einer Durchbrechung für eine Begrünung. Aus der AT-A 339 944 ist eine rechteckige Rasenverbundplatte bekannt, die sechseckige, gleichgroße Durchbrüche enthält, die versetzt angeordnet sind. Solche Platten ergeben im verlegten Zustand regelmäßige und daher langweilige Muster und sind außerdem nicht vorgesehen, gekrümmt oder kreisförmig verlegt zu werden.

Aus der DE-U 7 102 691 ist ein Rasenverbundstein bekannt, der mit Höckern und dazwischenliegenden Ausnehmungen zur Aufnahme in Verbindung von Graspflanzen versehen und zur Verwendung von Formpflastersteinen vorgesehen ist. Aus der Art des Verbundes ist ersichtlich, daß auch dieser Rasenverbundstein im verlegten Zustand ein regelmäßiges und langweiliges Muster ergibt und nicht vorgesehen ist, gekrümmt oder kreisförmig verlegt zu werden. An diese Rasenverbundsteine können zwar bestimmte Formpflastersteine angelegt werden, doch sind die Nocken oder Ausnehmungen des Rasenverbundsteines nicht gedacht, die Form der Pflastersteine anzunehmen oder daran angepaßt zu werden.

Es ist davon ausgehend Aufgabe der vorliegenden Erfindung einen Rasenverbundstein anzugeben, der eine ästhetisch gefällige und abwechslungsreiche Form ermöglicht, oder gekrümmt und insbesondere kreisförmig, auch um Bäume, verlegt werden kann und der in einer weiteren Aufgabe in Ausführungsformen mit Formpflastersteinen in Form und Abmessungen kompatibel ist.

Diese Aufgaben werden mit einem im Anspruch 1 definierten Rasenverbundstein gelöst.

Vorteilhafte Ausgestaltungen sind in den übrigen Ansprüchen angegeben.

Die Erfindung wird im folgenden anhand einer Zeichnung von Ausführungsbeispielen näher erläutert.
Fig. 1 zeigt einen erfindungsgemäßen Rasenverbundstein, der sowohl im Rasen als auch unter Bäumen verlegt werden kann,
Fig. 2 zeigt einen Schnitt gemäß Linie 11-11 von Fig. 1 im kleineren Maßstab,
Fig. 3 zeigt ein Verlegebeispiel der Elemente gemäß Fig. 1 und
Fig. 4 zeigt ein Verlegemuster der Elemente gemäß Fig. 1 um einen Baum.

In Fig. 1 ist ein Rasenverbundstein dargestellt, den man entweder gemäß Fig. 3 als Rasengitterstein einsetzen und großflächig verlegen kann oder den man gemäß Fig. 4 als Baumstein verwenden kann, d.h., als einen um einen Baumstamm zu verlegenden Rasenverbundstein. Der in Fig. 1 dargestellte, im wesentlichen sektor-förmige Rasenverbundstein 19 besteht aus einem oberen Stück 20 und einem unteren kleineren Stück 21, wobei beide Stücke über einen Steg 22 miteinander verbunden sind. Wie aus Fig. 2 hervorgeht, weist der Steg 22 nicht die gleiche Dicke auf wie die beiden Stücke 20 und 21, um ein Bedecken mit Erde oder Gras zu ermöglichen. Das untere Stück 21 weist insgesamt gesehen eine sich nach unten verjüngende Form auf. Zur Verwendung eines solchen Rasenverbundsteines um einen Baum ist es vorteilhaft, wenn zumindest ein Teil eines solchen Steines als Kreissektor ausgebildet ist, um das Verlegen solcher Elemente um einen Baumstamm zu erleichtern. Im vorliegenden Beispiel von Fig. 1 bilden die beiden unteren, seitlichen Kanten 23 des unteren Stücks 21 ein Teil eines Kreis-sektors, der einen Winkel von beispielsweise 24_{°} bis 30_{°} oder wie in vorliegendem Beispiel 27,6_{°} einschließt. Dieser Wert von 27,6_{°} wurde gewählt, um mit einem Stein von ca. 30 cm Höhe einen Kreis von 42 cm Durchmesser zu bilden, wobei 13 solcher Elemente einen vollständigen Kreis ergeben, wie in Fig. 4 angedeutet ist. Die beidseitige Verjüngung des oberen Teils vom unteren Stück 21 gegen oben sowie die beidseitigen Ausnehmungen 24 dienen dazu, die Steinfläche zu verkleinern bzw. die Bodenfläche oder Rasenfläche zu vergrößern, doch kann dieser obere Teil beliebig geformt sein. Die dargestellte Form des oberen Stückes 20 dient lediglich ästhetischen Ueberlegungen und ist nicht wesentlich. Der oberen Kante des oberen Stückes 20 schließen sich beidseitig Distanzstücke 25 an, deren Außenkanten 26 die gleiche Konizität wie die unteren Kanten 23 des unteren Stückes 21 aufweisen und deren Dicke derjenigen des Steges 22 entspricht. Dadurch kann, wie aus Fig. 4 hervorgeht, der innerste Kreis von Gitterelementen um einen Baumstamm aneinanderstoßend gelegt werden. Zwischen den Distanzstücken und dem oberen Stück 20 ist eine Einschnürung 27 vorhanden, an welcher diese Distanzstücke bei Bedarf leicht abgeschlagen werden können. Die oberste Kante 28 des oberen Stückes 20 ist geschwungen und weist eine Einbuchtung 29 auf, während die unterste Kante 30 des unteren Stückes 21 ebenfalls geschwungen ist und eine Ausbuchtung 31 aufweist. Die geschwungenen Kanten ergeben einerseits ein gefälligeres Erscheinungsbild und erhöhen andererseits den Anteil der Erd- bzw. Rasenfläche und können zudem eine gewisse Verzahnung in der Querrichtung bewirkten, wie dies teilweise aus Fig. 4 hervorgeht. Die beiden Durchbrüche 32 bzw. 33 können beliebig gestaltet sein, doch mit Vorteil derart, daß ein möglichst großer Öffungsanteil erzielt wird. Dabei ist es möglich, mindestens den oberen Durchbruch 32 derart zu gestalten, daß ein halber Formpflasterstein hineinpaßt.

In Fig. 3 ist dargestellt, wie die Steine als Rasenverbundsteine verlegt werden können, wobei die Steine abwechslungsweise nach oben und nach unten gerichtet sind, wodurch eine gradlinige Verlegung möglich ist. Es ist aber auch möglich, infolge der vorwiegend geschwungenen Außenkanten der Steine Bögen oder Kreise damit zu verlegen. Eine mit solchen Rasensteinen belegte Fläche weist einen hohen Grünanteil auf.

Wie bereits erwähnt, zeigt Fig. 4 einen Ausschnitt aus einem Verlegemuster um einen Baum und es ist dargestellt, wie es möglich ist, mit den Rasenverbundsteinen 19 konzentrische Kreise zu verlegen. Der Fig. 4 ist zu entnehmen, daß für den zweiten und weiteren Kreis die Distanzstücke 25 abgeschlagen werden müssen. Es ist jedoch selbstverständlich auch möglich, Rasenverbundsteine ohne Distanzstücke anzufertigen. Bei einem lichten Durchmesser von 42 cm benötigt man 13 Steine und für den zweiten konzentrischen Kreis 26 und für den dritten konzentrischen Kreis 39 Rasenverbundsteine, sofern diese eine Höhe von 30 cm und eine obere Breite, mit abgeschlagenen Distanzstücken, von etwa 18 cm aufweisen. Selbstverständlich können beliebig andere Maße verwendet werden. Es ist auch möglich, vom konzentrischen Kreis ausgehend die Steine gemäß Fig. 3 zu verlegen und geradlinig oder geschwungen fortzufahren. Es ist innerhalb des Erfindungsgedankens auch möglich, die obere Kante gemäß einem bekannten Pflasterstein zu gestalten, um damit die Pflästerung fortzusetzen. Aus Fig. 3 ist auch ersichtlich, daß die Rasenverbundsteine um ein Teilstück versetzt angeordnet sein können, wobei die Distanzstücke zusammen mit den Einschnürungen 34 eine Verzahnung bilden.

Außerdem ist auch hier mindestens ein Teil der Außenkontur entsprechend einem Pflastersteinsatz gestaltet, um einen nahtlosen Übergang zu gewährleisten. Daher sind die beidseitigen Einschnürungen 34 auch derart ausgebildet, daß ein Halb-Pflasterstein hineinpaßt.

## Patentansprüche

1. Rasenverbundstein, mit mindestens einer Durchbrechung für eine Begrünung, dadurch gekennzeichnet, daß er, insbesondere für das kreisförmige Verlegen um Bäume, im wesentlichen sektor-förmig ist und aus zwei, über einen Steg (22) verbundenen Teilstücken (20, 21) besteht, wobei das untere, schmälere Stück (21) am Unterteil zwei seitliche Kanten (23) aufweist, die einen Teil eines Kreis-Sektors bilden.

2. Rasenverbundstein nach Anspruch 1, dadurch gekennzeichnet, daß jedes Teilstück (20, 21) eine Durchbrechung (32, 33) aufweist.

3. Rasenverbundstein nach Anspruch 1 oder 2, dadurch gekennzeichnet, daß der Steg (22) eine geringere Dicke aufweist wie diejenige der beiden Teilstücke (20, 21).

4. Rasenverbundstein nach einem der Ansprüche 1 bis 3, dadurch gekennzeichnet, daß die beiden unteren, seitlichen Kanten (23) einen Winkel von 24_{°} bis 30_{°} einschließen.

5. Rasenverbundstein nach einem der Ansprüche 1 bis 4, dadurch gekennzeichnet, daß sich beidseitig der oberen Kante (28) des oberen Teilstücks (20) ein Distanzstück (25) anschließt, dessen Außenkante (26) die gleiche Neigung wie diejenige der entsprechenden unteren, seitlichen Kante (23) aufweist und das die gleiche Dicke wie der Steg (22) hat.

6. Rasenverbundstein nach Anspruch 5, dadurch gekennzeichnet, daß zwischen dem Distanzstück (25) und der oberen Kante (28) des oberen Stückes eine Einschnürung (27) vorhanden ist.

7. Rasenverbundstein nach einem der Ansprüche 1 bis 6, dadurch gekennzeichnet, daß die oberen Kante (28) geschwungen ist und eine Einbuchtung (29) und die unterste Kante (30) ebenfalls geschwungen ist und eine Ausbuchtung (31) aufweist.

8. Rasenverbundstein nach einem der Ansprüche 1 bis 7, dadurch gekennzeichnet, daß die Außenseiten Ausnehmungen (24) aufweisen, um einen höheren Erd- oder Rasenanteil zu erzielen.

9. Rasenverbundstein nach einem der Ansprüche 1 bis 8, dadurch gekennzeichnet, daß mindestens Teile der Außenkontur und die Einschnürung (34) am Steg (22) zwischen dem oberen und unteren Teilstück (20, 21) der Kontur und Dimension von Pflastersteinen entsprechender Größe entspricht, um diese Pflastersteine übergangslos anschließen zu können.

10. Rasenverbundstein nach Anspruch 9, dadurch gekennzeichnet, daß die Durchbrechung (32) am oberen Teilstück (20) der Größe eines halben Pflastersteines entspricht.

11. Verwendung der Rasenverbundsteine nach einem der Ansprüche 1 bis 10 zum Verlegen um einen Baum, dadurch gekennzeichnet, daß konzentrische Kreise gelegt werden, wobei beim innersten Kreis die Steine derart verlegt werden, daß sich die unteren, seitlichen Kanten (23) und die Außenkanten (26) der Distanzstücke (25) berühren oder nahe beieinander sind und bei den weiteren Kreisbögen die Distanzstücke entfallen (Fig. 4).

## Claims

1. Interconnectable lawn stone, having at least one opening for planting, characterized in that it is, in particular for circular paving around trees, substantially sector-shaped, and in that it consists of two parts (20, 21) connected by a traverse (22), whereby the lower, smaller part (21) is provided with two lateral edges (23) at its bottom which form a part of a circle-sector.

2. Interconnectable lawn stone according to claim 1, characterized in that each part (20, 21) thereof has an opening (32, 33).

3. Interconnectable lawn stone according to claims 1 or 2, characterized in that the traverse (22) has a thickness inferior to that of the two parts (20, 21).

4. Interconnectable lawn stone according to one of the claims 1 to 3, characterized in that the two lower lateral edges (23) include an angle of 240_{°} to 30_{°}.

5. Interconnectable lawn stone according to one of the claims 1 to 4, characterized in that on both sides of the upper edge (28) of the upper part (20) a distance piece (25) is attached, the outside edge (26) of which has the same inclination as that of the corresponding lower lateral edge (23) and the same thickness as the traverse (22).

6. Interconnectable lawn stone according to claim 5, characterized in that a contraction (27) is provided between the distance piece (25) and the upper edge (28) of the upper part.

7. Interconnectable lawn stone according to one of the claims 1 to 6, characterized in that the upper edge (28) is curved and has a depression (29) and the lowermost edge (30) is also curved and has an elevation (31).

8. Interconnectable lawn stone according to one of the claims 1 to 7, characterized in that the outer faces thereof have recesses (24) in order to achieve a greater earth or lawn rate.

9. Interconnectable lawn stone according to one of the claims 1 to 8, characterized in that at least parts of its outside contour as well as the neck (34) formed by the traverse (22) between the upper and the lower part (20, 21) correspond to the contour and the dimension of paving stones of corresponding size, in order to allow seamless transition of such paving stones.

10. Interconnectable lawn stone according to claim 9, characterized in that the opening (32) of the upper part (20) corresponds to the size of half a paving stone.

11. Use of the interconnectable lawn stones according to one of the claims 1 to 10 for paving around a tree, characterized in that concentric cir- des are laid, the stones of the innermost circle being laid such that their lower lateral edges (23) as well as the outer edges (26) of the distance pieces (25) are in contact with or close to one another, and the distance pieces of the further circles are omitted (Fig. 4).

## Revendications

1. Pierre interconnectable pour gazon, comportant au moins une perforation pour permettre le gazonnage, caractérisée en ce qu'elle présente, notamment en vue de la pose en forme de cercle autour des arbres, essentiellement une forme de secteur et qu'elle est constituée de deux éléments (20, 21) reliés par une entretoise (22), l'élément inférieur le plus étroit (21) présentant dans sa partie inférieure deux côtés latéraux (23) qui forment une partie d'un secteur circulaire.

2. Pierre interconnectable pour gazon selon la revendication 1, caractérisée en ce que chaque élément (20, 21) présente une perforation (32, 33).

3. Pierre interconnectable pour gazon selon la revendication 1 ou 2, caractérisée en ce que l'entretoise (22) présente une épaisseur moindre que celle des deux éléments (20, 21).

4. Pierre interconnectable pour gazon selon l'une des revendications 1 à 3, caractérisée en ce que les deux côtés latéraux inférieurs (23) forment un angle de 24 à 30_{°}.

5. Pierre interconnectable pour gazon selon l'une des revendications 1 à 4, caractérisée en ce que des deux côtés de la face supérieure (28) de l'élément supérieur (20) est rapporté un élément d'écartement (25) dont le côté extérieur (26) présente la même inclinaison que celle des côtés latéraux inférieurs correspondants (23) et qui a la même épaisseur que l'entretoise (22).

6. Pierre interconnectable pour gazon selon la revendication 5, caractérisée en ce que une gorge (27) est aménagée entre la pièce d'écartement (25) et le côté supérieur (28) de l'élément supérieur.

7. Pierre interconnectable pour gazon selon l'une des revendications 1 à 6, caractérisée en ce que le côté supérieur (28) est courbe et présente une échancrure (29) et en ce que le côté inférieur (30) est également courbe et présente une saillie (31).

8. Pierre interconnectable pour gazon selon l'une des revendications 1 à 7, caractérisée en ce que les côtés extérieurs présentent des creusures (24) afin d'obtenir une quote part plus grande de terre ou de gazon.

9. Pierre interconnectable pour gazon selon l'une des revendications 1 à 8, caractérisée en ce qu'au moins les parties du contour extérieur et l'étranglement (34) à l'entretoise (22) entre l'élément supérieur et inférieur (20, 21) correspondent au contour et à la dimension de pierres à paver afin de joindre sans transition ces pierres à paver.

10. Pierre interconnectable pour gazon selon la revendication 9, caractérisée en ce que la perforation (32) dans l'élément supérieur (20) correspond à la taille d'une demi-pierre à paver.

11. Utilisation des pierres interconnectables pour gazon selon l'une des revendications 1 à 10 en vue de la pose autour d'un arbre, caractérisée en ce que des cercles concentriques sont posés, les pierres du première cercle intérieur étant posées de telle manière que les côtés latéraux inférieurs (23) et les côtés extérieurs (26) des éléments de distance (25) se touchent ou sont proches les uns des autres, et en ce que dans les autres arcs de cercles les éléments de distance disparaissent (Fig. 4).
